# EUROPÄISCHE PATENTSCHRIFT

(11) **EP 0 041 103 B1**
(45) Veröffentlichungstag und Bekanntmachung des Hinweises auf die Patenterteilung: **06.06.1984**
(21) Anmeldenummer: 81101769.8
(22) Anmeldetag: 10.03.1981
(51) Int. Cl.: B25C 1/16

(54) **Magazin für hülsenlose Treibladungen**
Magazine for propelling charges without cartridge cases
Magasin pour charges propulsives sans culots

(30) Priorität: 04.06.1980 DE 3021186
(43) Veröffentlichungstag der Anmeldung: 09.12.1981
(73) Patentinhaber: HILTI Aktiengesellschaft, 9494 Schaan (LI)
(72) Erfinder: Buechel, Franz, 9491 Ruggell (LI); Kindle, Edwin, 9495 Triesen (LI)
(74) Vertreter: Wildi, Roland

## Beschreibung

Die Erfindung betrifft ein Magazin für hülsenlose Treibladungen mit einem streifenförmigen, Ausnehmungen für die Treibladungen aufweisenden Träger.

In jüngster Zeit sind die Rohstoffpreise der für Kartuschenhülsen verwendeten Buntmetalle ständig gestiegen. Aus Kostengründen besteht somit vermehrt das Bestreben, hülsenlose Treibladungen zu verwenden. Dabei bestehen im Prinzip zwei Möglichkeiten. Nach einer ersten Art werden die Treibladungen im Magazin selbst gezündet. Dies kann unter Umständen dazu führen, daß die benachbarte Treibladung gleichzeitig gezündet wird. Nach einer weiteren Bauart ist es bekannt, die Treibladung zum Zünden aus dem Magazin heraus und in eine Brennkammer zu stoßen. Dadurch können Zündungen der benachbarten Treibladungen vermieden werden. Ein Problem besteht jedoch in der mechanischen Beanspruchung der Treibladungen beim Ein- und Ausstoßen. Dieses Problem tritt insbesondere auf, wenn die Treibladung mehrmals aus dem Magazin herausgestoßen und wieder ins Magazin zurückgebracht wird. Ein weiteres Problem besteht in der Abdichtung der Brennkammer.

Der Erfindung liegt daher die Aufgabe zugrunde, eine Einrichtung zur Schonung der Treibladungen und zur Abdichtung der Brennkammer zu schaffen.

Gemäß der Erfindung wird diese Aufgabe dadurch gelöst, daß innerhalb der Ausnehmungen Aufnahmen für die Treibladungen angeordnet sind, die an einer Stirnseite einen nach innen ragenden Dichtwulst aufweisen und über Sollbruchstellen mit dem Träger verbunden sind.

Durch die Aufnahmen wird die mechanische Beanspruchung der Treibladungen vermieden. Die Treibladungen können somit praktisch beliebig oft vom Magazin in die Brennkammer und wieder ins Magazin zurückbefördert werden, ohne dabei beschädigt zu werden. Ein Verschleiß der hülsenlosen Treibladungen tritt dabei nicht auf.

Ein an einer Stirnseite nach innen ragender Dichtwulst wird durch die bei der Zündung einer Treibladung entstehenden Treibgase beaufschlagt und dadurch in axialer Richtung gegen das die Brennkammer begrenzende Bauteil gedrückt, wobei eine gute Abdichtung erreicht wird. Eine weitere Abdichtwirkung besteht in der radialen Aufweitbarkeit der Aufnahme. Der Dichtwulst wird vorteilhafterweise mit der Aufnahme einstückig verbunden.

Wenn sich die Treibladungen in der Aufnahme innerhalb der Ausnehmungen befinden und den Träger nicht überragen, so sind diese vollständig geschützt. Dies bedeutet auch eine wesentliche Verbesserung bei der Lagerung und dem Transport der hülsenlosen Treibladungen.

Die Aufnahmen können im Prinzip eine beliebige Form aufweisen, in der Praxis hat es sich jedoch als zweckmäßig erwiesen, daß die Aufnahmen hülsenförmig ausgebildet sind. Dadurch umgeben die Aufnahmen die Treibladungen an ihrem gesamten Umfang. Beschädigungen der hülsenlosen Treibladungen können dadurch weitgehend vermieden werden. Gelegentlich kommt es vor, daß eine Treibladung nicht oder nur teilweise gezündet wird. In diesem Fall bringt die hülsenförmig ausgebildete Aufnahme die Reste der Treibladung wieder zurück ins Magazin. Eine Verschmutzung der Brennkammer wird dadurch vermieden.

Das Verbinden der Aufnahmen mit dem Träger kann auf verschiedene Weise erfolgen. Es hat sich jedoch als zweckmäßig erwiesen, daß die Sollbruchstellen als Trennstege ausgebildet sind. Das Herausdrücken der Aufnahmen aus dem Träger erfordert somit eine bestimmbare Kraft. Wird diese überschritten, so kann die Aufnahme mitsamt der darin enthaltenen Treibladung aus dem Träger herausgedrückt werden.

Im Prinzip können beliebig viele Trennstege vorgesehen werden. Zur Zentrierung der Aufnahme ist es jedoch vorteilhaft, wenn drei Trennstege vorgesehen sind. Drei Trennstege genügen für eine definierte Lage der Aufnahme innerhalb des Trägers. Beim Zurückschieben der Aufnahme in das Magazin wirken die drei Trennstege als Zentrierung derAufnahme.

Die Erfindung soll nachstehend anhand der sie beispielsweise wiedergebenden Zeichnungen näher erläutert werden. Es zeigt
Fig. 1 ein pulverkraftbetriebenes Bolzensetzgerät mit einem erfindungsgemäßen Magazin,
Fig. 2 eine vergrößerte Darstellung eines Ausschnitts des erfindungsgemäßen Magazins,
Fig. 3 eine Ansicht des in Fig. 2 dargestellten Magazins aus der Richtung des Pfeiles 111.

Das aus Fig. 1 ersichtliche Gerät besteht aus einem Gehäuse 1 und einem seitlich daran angeordneten Handgriff 2. Der Handgriff 2 weist einen Abzug 3 auf. Im Gehäuse 1 ist ein insgesamt mit 4 bezeichneter Lauf axial verschiebbar gelagert. Im Lauf 4 ist ein Eintreibkolben 5 geführt. Das rückwärtige Ende des Laufes 4 ist als Zuführorgan 4a ausgebildet. Das Zuführorgan 4a ragt durch eine Öffnung eines insgesamt mit 6 bezeichneten Magazins. Das Magazin 6 enthält in Ausnehmungen Aufnahmen 6a. Die Aufnahmen 6a sind hülsenförmig ausgebildet und enthalten eine hülsenlose Treibladung 7. Beim Anpressen des Gerätes wird durch das Zuführorgan 4a eine Treibladung 7 mitsamt einer sie umgebenden Aufnahme 6a aus dem Magazin 6 heraus und in eine Brennkammer 8 gestoßen. In der Brennkammer 8 erfolgt die Zündung der Treibladung 7 mittels einer an sich bekannten, nicht näher dargestellten Zündvorrichtung. Die bei der Zündung der Treibladung 7 entstehenden Treibgase gelangen durch einen Zuführkanal 4b in einen Arbeitsraum 4c, wo sie auf die Rückseite des Eintreibkolbens 5 wirken.

Die Aufnahme 6a weist an ihrem dem Zuführorgan 4a benachbarten Ende einen Dichtwulst 6c auf. Der Dichtwulst 6c wird durch die Treibgase gegen das Zuführorgan 4a gedrückt und ermöglicht somit eine gute Abdichtung des Zuführorgans 4a. Nach der Zündung der Treibladung 7 wird die Aufnahme 6a durch einen Stößel 9 wieder ins Magazin 6 zurückgebracht. Allfällige Rückstände der Treibladung 7 werden dabei ebenfalls ins Magazin 6 zurückgeführt.

Bei dem aus Fig. 2 ersichtlichen, vergrößerten Schnitt durch das Magazin 6 sind die Aufnahmen 6a deutlich ersichtlich. Die Figur zeigt weiterhin den Dichtwulst 6c. Die untere Aufnahme 6a enthält eine hülsenlose Treibladung 7. Die Figur zeigt weiterhin einen Trennsteg 6b, mit dem die Aufnahme 6a mit einem Träger 6d verbunden ist.

Fig. 3 zeigt eine Ansicht des in Fig. 2 dargestellten Magazins 6. Dabei ist auch der streifenförmige Träger 6d gut ersichtlich. Der Träger 6d enthält in Aufnahmeöffnungen Aufnahmen 6a. Die Aufnahmen 6a sind mit dem Träger 6d über Trennstege 6b verbunden. Beim Herausdrücken einer Aufnahme 6a werden die Trennstege 6b durchtrennt. Wie die Figur zeigt, sind jeweils drei Trennstege 6b vorgesehen. Diese ermöglichen ein Zentrieren der Aufnahmen 6a und ergeben einen genügenden Halt für die ins Magazin zurückbeförderten Aufnahmen 6a.

## Patentansprüche

1. Magazin für hülsenlose Treibladungen mit einem streifenförmigen, Ausnehmungen für die Treibladungen aufweisenden Träger, dadurch gekennzeichnet, daß innerhalb der Ausnehmungen Aufnahmen (6a) für die Treibladungen (7) angeordnet sind, die an einer Stirnseite einen nach innen ragenden Dichtwulst (6c) aufweisen und über Sollbruchstellen mit dem Träger (6d) verbunden sind.

2. Magazin nach Anspruch 1, dadurch gekennzeichnet, daß die Aufnahmen (6a) hülsenförmig ausgebildet sind.

3. Magazin nach einem der Ansprüche 1 oder 2, dadurch gekennzeichnet, daß die Sollbruchstellen alsTrennstege (6b) ausgebildet sind.

4. Magazin nach Anspruch 3, dadurch gekennzeichnet, daß drei Trennstege (6b) vorgesehen sind.

## Claims

1. A magazine for propellant charges without cartridge cases, with a strip-shaped carrier having recesses for the propellant charges, characterized in that there are arranged inside the recesses receivers (6a) for the propellant charges (7), which have a sealing bead (6c) projecting inwards at one end and are connected to the carrier (6d) through predetermined breaking points.

2. A magazine to claim 1, characterized in that the receivers (6a) are of sleeve-shaped construction.

3. A magazine according to one of the claims 1 or 2, characterized in that the predetermined breaking points are constructed in the form of separating webs (6b).

4. A magazine according to claim 3, characterized in that three separating webs (6b) are provided.

## Revendications

1. Magasin pour des charges propulsives sans douilles constitué d'un support en forme de bande, comportant des ouvertures pour les charges propulsives, caractérisé par le fait qu'il comprend à l'intérieur des ouvertures, des logements (6a) pour les charges propulsives (7), qui comportent sur un côté frontal un bourrelet d'étanchéité (6c) faisant saillie vers l'intérieur et qui sont reliés au support (6d) par l'intermédiaire de zones de rupture imposée.

2. Magasin selon là revendication 1, caractérisé par le fait que les logements (6a) sont agencés en forme de douilles.

3. Magasin selon l'une des revendications 1 ou 2, caractérisé par le fait que les zones de rupture imposée sont réalisées sous la forme de barrettes de séparation (6b).

4. Magasin selon la revendication 3, caractérisé par le fait que trois barrettes de séparation (6b) sont prévues.
